# EUROPÄISCHE PATENTSCHRIFT

(11) **EP 1 239 238 B1**
(45) Veröffentlichungstag und Bekanntmachung des Hinweises auf die Patenterteilung: **24.11.2004**
(21) Anmeldenummer: 02075458.6
(22) Anmeldetag: 05.02.2002
(51) Int. Cl.: F24H 9/12, F24D 13/04

(54) **Anschlussarmatur für einen Heizkörper**
Connecting fitting for a radiator
Armature de raccordement pour radiateur

(30) Priorität: 22.02.2001 DE 10108609
(43) Veröffentlichungstag der Anmeldung: 11.09.2002
(73) Patentinhaber: Danfoss A/S, 6430 Nordborg (DK)
(72) Erfinder: Aaen, Claus, 8000 Aarhus C (DK); Hölck, Poul, 8330 Beder (DK); Bjerggaard, Niels, 8270 Hadsten (DK); Frederiksen, Palle, 8600 Silkeborg (DK); Andreasson, Stig, 8600 Silkeborg (DK); Rützov, Bent, 8660 Skanderborg (DK)

(56) Entgegenhaltungen:
- EP-A- 0 624 761
- DE-A- 2 724 694
- DE-A- 2 850 530
- DE-A- 19 710 042
- DE-A- 19 926 373
- DE-U- 29 505 654
- DE-U- 29 812 233

## Beschreibung

Die Erfindung betrifft eine Anschlußarmatur für einen Heizkörper mit einem Gehäuse, mindestens einer Heizkörperöffnung, an die ein Heizkörper anschließbar ist, und mindestens einer Versorgungsöffnung, an die eine Versorgungsleitung anschließbar ist, wobei jeder Heizkörperöffnung gegenüberliegend eine Befestigungsöffnung angeordnet ist, durch die ein Befestigungsrohr geführt ist, das mit einer Befestigungsanordnung aus der Heizkörperöffnung herausragt und inmitten des Gehäuses eine Wandöffnung in seiner Rohrwand aufweist, die mit der Versorgungsöffnung in Verbindung steht.

Eine derartige Anschlußarmatur ist aus DE 298 12 233 U 1 bekannt.

Derartige Anschlußarmaturen werden hauptsächlich in Verbindung mit wandhängenden Heizkörpern verwendet, insbesondere in Verbindung mit Handtuchtrocknern. Derartige Heizkörper werden vielfach nicht mehr direkt an die Versorgungsleitungen, d. h. eine Zufluß- und eine Abflußleitung, angeschlossen. Vielmehr werden die Zufluß- und die Abflußleitung mit der Anschlußarmatur verbunden, in der dann auch ein Heizkörperventil, beispielsweise ein thermostatgesteuertes Heizkörperventil angeordnet sein kann. Die Anschlußarmatur kann bereits vor dem Heizkörper montiert werden, so daß die übrigen Installationsarbeiten in dem betreffenden Raum, beispielsweise das Anbringen eines Wandbelages problemlos durchgeführt werden können. Danach wird der Heizkörper aufgehängt und mit der Anschlußarmatur verbunden.

Das Verbinden des Heizkörpers mit der Anschlußarmatur ist allerdings relativ umständlich. Im aus DE 298 12 233 U 1 bekannten Fall werden Überwurfmuttern verwendet, mit denen die Armatur mit entsprechenden Heizkörperleitungen verbunden werden. Dies erfordert beispielsweise, daß die Heizkörperleitungen die richtige Länge aufweisen und mit einem Konus versehen werden.

DE-A 27 24 694 beschreibt eine Zapfeinheit für einen Heizkörper. Solche Heizkörperverschraubungen werden zwischen dem Heizkörper und seiner Rücklaufleitung angewandt, wobei dann auf der Einlassseite des Heizkörpers ein Regelventil angebracht ist. Die gezeigte Einheit ist somit dazu bestimmt den Heizkörper in bestimmten Situationen zu leeren. Man kann auch mit dieser Einheit den Heizkörper mit Wasser auffüllen und zwar nachdem der Heizkörpereinlass geschlossen und der Heizkörper vor kurzem geleert worden ist. Die Regelung der Wärmemenge durch den Heizkörper mit Hilfe des beschriebenen Anschlusses ist jedoch nicht möglich.

DE-U 298 12 233 zeigt, wie gesagt, eine Anschlussarmatur für Heizkörper mit Zusatzheizung, bei der, wie dies klassisch üblich ist, die Heizkörperrohre mit Hilfe von Überwurfmuttern an Stutzen der Armatur befestigt sind.

DE-A 197 10 042 beschreibt eine Anschlussverkleidung für Heizkörper - Vor- und/oder Rücklaufanschlüsse, wobei man mit dieser Verkleidung die Anschlüsse des Ventils zum zugehörigen Rohrsystem und die Thermostatbefestigung am Ventil abdecken möchte.

Der Erfindung liegt die Aufgabe zugrunde, die Montage zu vereinfachen.

Diese Aufgabe wird bei einer Anschlußarmatur der eingangs genannten Art dadurch gelöst, daß die Heizkörperöffnung und die Befestigungsöffnung durch eine Durchgangsbohrung im Gehäuse gebildet sind, die über einen Kanal mit der Versorgungsöffnung in Verbindung steht, und im Gehäuse ein Ventil angeordnet ist, das den Durchfluss einer Wärmeträgerflüssigkeit durch den Heizkörper steuert.

Mit Hilfe des Befestigungsrohres läßt sich nun auf einfache Weise eine Verbindung zwischen der Anschlußarmatur und dem Heizkörper herstellen. Hierzu ist es lediglich erforderlich, daß das Befestigungsrohr in eine entsprechende Öffnung im Heizkörper hineingeschraubt oder -gesteckt wird. Dabei ist das Befestigungsrohr von der anderen Seite des Gehäuses aus zugänglich, so daß die Handhabung des Befestigungsrohres relativ einfach ist. Die Montage wird also nicht durch den Heizkörper selbst behindert. Es steht genügend Raum für die Handhabung des Befestigungsrohres zur Verfügung. Durch die Wandöffnung läßt sich auf einfache Weise ein Flüssigkeitspfad für eine Wärmeträgerflüssigkeit von der Versorgungsöffnung zum Heizkörper ausbilden. Da die Wandöffnung inmitten des Gehäuses, also in einem Abschnitt des Befestigungsrohres, der sich mitten im Gehäuse befindet, angeordnet ist, spielen Dichtigkeitsprobleme keine Rolle.

Auch ist von Vorteil, wenn die Befestigungsanordnung ein Gewinde oder eine Rastverschlußgeometrie aufweist. Mit einem Gewinde läßt sich eine Schraubverbindung zwischen Befestigungsrohr und Heizkörper herstellen. Bei entsprechender Ausbildung des Heizkörpers läßt sich aber auch eine Schnappverbindung realisieren.

Hierbei ist bevorzugt, daß das Befestigungsrohr im Bereich der Befestigungsöffnung abgedichtet am Gehäuse anliegt. Diese Abdichtung läßt sich beispielsweise dadurch relativ einfach realisieren, daß das Befestigungsrohr an dem Ende, das der Befestigungsöffnung benachbart ist, mit einem umlaufenden Flansch verbunden ist, der, gegebenenfalls unter Zwischenlage einer Dichtung, am Gehäuse anliegt. Selbstverständlich sind aber auch andere geometrische Gestaltungen, beispielsweise eine konusartige Erweiterung des Befestigungsrohres, denkbar. Das Befestigungsrohr muß also nicht einmal mehr mit dem Gehäuse verschraubt werden. Es reicht aus, wenn das Befestigungsrohr mit seinem Gewindeabschnitt in den Heizkörper eingeschraubt wird. Die durch das Einschrauben hervorgerufenen Zugkräfte auf das Gehäuse reichen aus, um den Heizkörper gegenüber dem Gehäuse und auch das Befestigungsrohr gegenüber dem Gehäuse abzudichten.

Vorzugsweise weist das Befestigungsrohr auf der Seite der Befestigungsöffnung eine Drehmomentangriffsfläche auf. Damit läßt sich das Befestigungsrohr von der Seite der Befestigungsöffnung her mit einem Werkzeug beaufschlagen, so daß es mit dem erforderlichen Drehmoment in den Heizkörper eingeschraubt werden kann.

Vorzugsweise bilden das Gehäuse und das Befestigungsrohr im Bereich der Wandöffnung eine umlaufende Nut. Es spielt also keine Rolle, mit welcher Winkelposition das Befestigungsrohr letztendlich im Gehäuse montiert ist. Das Befestigungsrohr kann also ausschließlich unter dem Gesichtspunkt einer ausreichenden Befestigung in den Heizkörper eingeschraubt werden. Die Flüssigkeitszufuhr in das Innere des Befestigungsrohres bleibt sicher gestellt.

Hierbei ist besonders bevorzugt, daß auf der Außenseite des Befestigungsrohres im Bereich der Wandöffnung eine umlaufende Nut angeordnet ist. Eine Nut auf der Außenseite läßt sich wesentlich einfacher herstellen als eine Nut in der Innenwand einer Bohrung. Dies vereinfacht die Herstellung.

Vorzugsweise ist das Befestigungsrohr im Anschluß an die Heizkörperöffnung von einer Distanzhülse umgeben. Diese Distanzhülse, die auch als Zwischenstück bezeichnet werden kann, ermöglicht es, auf einfach Weise eine Anpassung an unterschiedliche Montagesituationen zu erzielen. Wenn der Heizkörper, aus welchen Gründen auch immer, etwas weiter weg von der Anschlußarmatur montiert worden ist, läßt sich diese Entfernung einfach dadurch überbrücken, daß man ein etwas längeres Befestigungsrohr und eine entsprechende Distanzhülse verwendet. Zwar ist dabei eine weitere Dichtung erforderlich, nämlich neben der Dichtung zwischen Distanzhülse und Gehäuse eine Dichtung zwischen Distanzhülse und Heizkörper. Da das Befestigungsrohr aber mit einem ausreichenden Moment in den Heizkörper eingeschraubt werden kann, läßt sich eine dichte Verbindung zwischen der Distanzhülse einerseits und dem Gehäuse und dem Heizkörper andererseits ohne größere Probleme bewerkstelligen.

Vorzugsweise weist das Befestigungsrohr im Bereich seiner Stirnseite eine Abschlußwand mit einer Öffnung auf, die durch einen Einsatz verschlossen ist. Die Öffnung kann beispielsweise dazu verwendet werden, den Heizkörper zu entleeren.

Besonders bevorzugt ist aber eine Ausgestaltung, bei der der Einsatz als Funktionsteil ausgebildet ist. Man kann also durch einfaches Einführen eines derartigen Funktionsteils der Armatur weitere Funktionen vermitteln. Ein derartiges Funktionsteil kann beispielsweise als Sensor ausgebildet sein, um Temperatur und/oder Durchflußmenge zu ermitteln. Das Funktionsteil kann aber auch als Heizkörper oder Heizpatrone ausgebildet sein, die elektrisch betreibbar ist. Damit ist es möglich, daß der Heizkörper auch in Zeiten heizt, in denen die angeschlossene Heizungsanlage außer Funktion gesetzt ist, beispielsweise an Sommertagen, an denen man lediglich genügend Wärme benötigt, um Handtücher zu trocknen.

Hierbei ist bevorzugt, daß der Einsatz mit einem Fortsatz in das Befestigungsrohr hineinragt, wobei der Fortsatz und die Rohrwand einen Spalt miteinander bilden. Eine derartige Ausgestaltung ist insbesondere bei Heizkörpern von Vorteil, um eine ausreichende Wärmeübergangsfläche zur Verfügung zu stellen.

Vorzugsweise weist das Befestigungsrohr ein Innenrohr auf, wobei ein vom Innenrohr umschlossener Innenraum und ein Spalt zwischen dem Innenrohr und der Rohrwand getrennte Verbindungen zu den Versorgungsöffnungen aufweisen. In diesem Fall ist lediglich eine einzige Heizkörperöffnung vorgesehen, über die sowohl der Zufluß als auch der Abfluß der Wärmeträgerflüssigkeit zum bzw. vom Heizkörper erfolgt. Eine derartige Ausbildung empfiehlt sich insbesondere bei Einstrang-Heizungsanlagen.

Hierbei ist besonders bevorzugt, daß im Gehäuse ein Bypaßkanal angeordnet ist. Der Bypaßkanal erlaubt einem Teil der Wärmeträgerflüssigkeit, zum nächsten Heizkörper weiter zu fließen, ohne daß der an die Anschlußarmatur angeschlossene Heizkörper durchlaufen wird. Damit lassen sich für mehrere Heizkörper, die am gleichen Strang angeschlossen sind, die gewünschten Temperaturverhältnisse einstellen.

Vorzugsweise ist im Bypaßkanal ein entfernbarer Stopfen angeordnet. Der Stopfen kann also gegen einen anderen Stopfen ausgetauscht werden, so daß die gleiche Anschlußarmatur mit geringem Aufwand an unterschiedliche Positionen der Heizkörper in einer Einstrang-Heizungsanlage angepaßt werden kann. Beim letzten Heizkörper wird man den Bypaßkanal vollständig blockieren. Bei vorhergehenden Anschlußarmaturen wird man den Stopfen mit einer größeren oder einer kleiner Drossel versehen.

Vorzugsweise ist der Bypaßkanal in der Nähe einer Versorgungsöffnung von einem Verschlußstopfen verschlossen, der so weit in das Gehäuse hinein bewegbar ist, daß er eine Verbindung zwischen der Versorgungsöffnung und dem Befestigungsrohr unterbricht. Der Verschlußstopfen hat also zwei Aufgaben. Zum einen erlaubt er einen Zugang zu dem Stopfen, so daß der Bypaßkanal vollständig oder teilweise freigegeben oder blockiert werden kann. Zum anderen dient er auch dazu, eine Verbindung des Heizkörpers, genauer gesagt der Heizkörperöffnung, zu der entsprechenden Versorgungsöffnung zu unterbinden. Wenn die andere Versorgungsöffnung mit Hilfe des Heizkörperventils verschlossen werden kann, dann wird eine vollständige Absperrung des Ein- bzw. Auslasses ermöglicht. Man kann also die Zufuhr der Wärmeträgerflüssigkeit zu einem angeschlossenen Heizkörper ganz unterbinden, so daß der Heizkörper ausgebaut werden kann.

Vorzugsweise steht die Versorgungsöffnung über einen Zusatzkanal mit dem Bypaßkanal in Verbindung. Damit ist es möglich, daß in der oben geschilderten Situation, in der der an die Anschlußarmatur angeschlossene Heizkörper vollständig von der Versorgung getrennt ist, nachfolgende Heizkörper immer noch Wärmeträgerflüssigkeit in ausreichender Menge erhalten können.

Vorzugsweise sind die Heizkörperöffnung und die Befestigungsöffnung gleichartig ausgebildet. Man kann also das Gehäuse drehen, falls erforderlich, und das oder die Befestigungsrohre durch die Heizkörperöffnung eintreten und durch die Befestigungsöffnung austreten lassen. Damit wird eine größere Flexibilität bei der Montage erreicht.

Vorzugsweise ist das Gehäuse von einem Gehäusedeckel umgeben, der auf zwei einander gegenüberliegen Deckelwänden Öffnungen aufweist, die das Befestigungsrohr umgeben. In manchen Ausgestaltungen kann es aus ästhetischen Gründen wünschenswert sein, das Gehäuse durch einen Gehäusedeckel abzudecken. Beispielsweise kann der Gehäusedeckel dann die gleiche Farbe aufweisen wie der Heizkörper, während das Gehäuse, das üblicherweise aus Messing besteht, eine andere Farbe aufweist. Die Befestigung des Gehäusedeckels kann nun auf einfache Weise dadurch erfolgen, daß das Befestigungsrohr auch den Gehäusedeckel hält. Hierzu ist es lediglich erforderlich, daß der Gehäusedeckel Öffnungen aufweist, die mit der Befestigungsöffnung und der Heizkörperöffnung in Überdeckung gebracht werden können. Wenn dann das Befestigungsrohr in das Gehäuse eingesetzt ist, ist auch der Deckel am Gehäuse fixiert. Falls Distanzhülsen verwendet werden, kann es von Vorteil sein, wenn die Distanzhülsen die gleiche Farbe wie der Gehäusedeckel aufweisen, gegebenenfalls auch die gleiche Farbe wie der Heizkörper. Sofern es belastungsmäßig möglich ist, kann man sogar vorsehen, daß der Gehäusedeckel und die Distanzhülsen aus dem gleichen Material, zumindest an ihren jeweiligen Oberflächen, gebildet sind.

Bevorzugterweise ist der Gehäusedeckel quer zur Erstreckung des Befestigungsrohres auf das Gehäuse aufgeschoben. Das Befestigungsrohr wird dann lediglich benötigt, um eine Schiebebewegung des Gehäusedeckels auf dem Gehäuse zu verhindern. Im übrigen ist der Gehäusedeckel durch seine Form auf dem Gehäuse fixiert.

Hierbei ist besonders bevorzugt, daß der Gehäusedeckel im Querschnitt U-förmig mit zwei Schenkeln ausgebildet ist, deren freie Enden einwärts gebogen sind und einen Spalt freilassen, dessen Breite der Außenabmessung der Versorgungsöffnung entspricht. Bei dieser Ausgestaltung ist durch die einwärts gebogenen freien Enden der Schenkel eine weitgehende Fixierung des Gehäusedeckels auf dem Gehäuse bereits erfolgt. Der Gehäusedeckel kann auf dem Gehäuse nur seitlich verschobene werden. Diese Schiebebewegung wird blockiert, wenn das Befestigungsrohr in das Gehäuse eingeschraubt ist.

Die Erfindung wird im folgenden anhand von bevorzugten Ausführungsbeispielen in Verbindung einer Zeichnung beschrieben. Hierin zeigen:
- Fig. 1: eine erste Ausführungsform einer Anschlußarmatur,
- Fig. 2: eine zweite Ausführungsform einer Anschlußarmatur,
- Fig. 3: eine dritte Ausführungsform einer Anschlußarmatur und
- Fig. 4: einen Querschnitt durch eine Anschlußarmatur mit Abdeckung.

Fig. 1 zeigt eine Anschlußarmatur 1 für einen nur schematisch dargestellten Heizkörper 2 mit einem Gehäuse 3, in das ein Ventil 4 eingeschraubt ist, das in an sich bekannter Weise den Durchfluß einer Wärmeträgerflüssigkeit durch den Heizkörper 2 steuert oder regelt.

Das Gehäuse 3 weist zwei Versorgungsöffnungen 5 auf, von denen eine in Fig. 1b zu erkennen ist. Die Versorgungsöffnung 5 ist in einem Rohrstutzen 6 ausgebildet, der ein Außengewinde 7 aufweist, auf dem eine Überwurfmutter befestigt werden kann. An dem Rohrstutzen 6 kann in an sich bekannter Weise eine Versorgungsleitung, also eine Zufluß- oder eine Abflußleitung für Wärmeträgerflüssigkeit befestigt werden.

Ferner weist das Gehäuse 3 zwei Heizkörperöffnungen 8 auf, durch die, wie weiter unten erläutert werden wird, Wärmeträgerflüssigkeit aus dem Gehäuse 3 in die Heizkörper 2 gelangen kann. Schließlich ist jeder Heizkörperöffnung 8 gegenüberliegend eine Befestigungsöffnung 9 angeordnet, d. h. die Heizkörperöffnung 8 und die zugeordnete Befestigungsöffnung 9 sind achsgleich ausgebildet. Die Heizkörperöffnung 8 und die Befestigungsöffnung 9 können im Gehäuse 3 insbesondere durch eine Durchgangsbohrung 10 gebildet sein, so daß beide Öffnungen 8, 9 auch den gleichen Durchmesser haben. Eine weitere Bearbeitung der Durchgangsbohrung 10 ist dann nicht erforderlich. Gegebenenfalls können an den beiden Enden der Durchgangsbohrung 10 noch Durchmesservergrößerungen 11, 12 vorgesehen sein, die in nicht näher dargestellter, aber an sich bekannter Weise zur Aufnahme von Dichtungen oder anderen Teilen verwendet werden können.

Die Durchgangsbohrung 10 ist über einen Kanal 13 mit der Versorgungsöffnung 5 verbunden.

Durch die Befestigungsöffnung 9 ist nun ein Befestigungsrohr 14 hindurchgesteckt. Das Befestigungsrohr 14 weist eine Länge auf, die größer als die Dicke des Gehäuses 3 ist. Das Befestigungsrohr 14 ragt also durch die Heizkörperöffnung 8 wieder aus dem Gehäuse heraus. Das Befestigungsrohr 14 weist an seinem aus dem Gehäuse 3 herausragenden Ende einen Gewindeabschnitt 15 auf, mit dem es in den Heizkörper 2 eingeschraubt ist. Anstelle des Gewindeabschnitts kann auch ein Abschnitt mit einer anderen Befestigungsgeometrie vorgesehen sein. Beispielsweise kann das Befestigungsrohr 14 mit dem Heizkörper eine Rast- oder Schnappverbindung bilden. In diesem Fall reicht es aus, das Befestigungsrohr 14 mit dem erforderlichen Druck in den Heizkörper 2 hineinzudrücken.

Wie aus Fig. 1 zu erkennen ist, ist zwischen dem Heizkörper 2 und dem Gehäuse 3 noch jeweils eine Distanzhülse 16 angeordnet. Mit Hilfe der Distanzhülse 16 und der Wahl eines entsprechend langen Befestigungsrohres 14 läßt sich eine Anpassung an einen Abstand zwischen dem Heizkörper 2 und dem Gehäuse 3 erreichen. Wenn das Gehäuse 3 unmittelbar unter dem Heizkörper 2 montiert werden kann, dann kann man auf die Distanzhülsen 16 verzichten. In diesem Fall liegt der Heizkörper 2 unmittelbar am Gehäuse 3 an.

Wie oben erwähnt, bedarf die Durchgangsbohrung 10 keiner weiteren Bearbeitung. Insbesondere ist es nicht notwendig, hier ein Innengewinde auszubilden, in das das Befestigungsrohr 14 eingeschraubt werden kann. Die Befestigung erfolgt vielmehr ausschließlich dadurch, daß das Befestigungsrohr 14 in den Heizkörper 2 eingeschraubt wird, so daß der Heizkörper 2 mit einer ausreichenden Spannkraft gegen die Distanzhülse 16 und diese wiederum gegen das Gehäuse 3 gezogen wird, so daß hier mit relativ geringem Aufwand eine ausreichende Dichtigkeit erzielt werden kann. Wie gesagt, ist es auch möglich, hier noch Dichtungen, beispielsweise in Form von O-Ringen, anzuordnen.

Am anderen Ende weist das Befestigungsrohr einen umlaufenden Flansch 17 auf, der mit einer entsprechenden Kraft am Gehäuse 3 anliegt und auch hier eine Dichtungszone bildet.

Das Befestigungsrohr 14 weist in seiner Wand eine Wandöffnung 18 auf, die mit einem umlaufenden Ringraum 19 in Verbindung steht. Der Ringraum 19 ist durch eine umlaufende Nut auf der Außenseite des Befestigungsrohres 14 gebildet. Die Wandöffnung 18 und die Nut, die zur Ausbildung des Ringraumes 19 führt, sind in einer solchen Entfernung vom Flansch 17 angeordnet, daß der Ringraum 19 mit dem Kanal 13 in Verbindung steht. Damit ist es möglich, daß die Wärmeträgerflüssigkeit von der Versorgungsöffnung 5 durch den Kanal 13, den Ringraum 19, die Wandöffnung 18 und das Befestigungsrohr 14 bis zum Heizkörper 2 bzw. umgekehrt fließen kann.

Da die Durchgangsbohrung im Grunde zwei gleichartige Öffnungen aufweist, nämlich die Heizkörperöffnung 8 und die Befestigungsöffnung 9, kann man die Befestigungsrohre natürlich auch von der anderen Seite her in das Gehäuse 3 einsetzen, also in die Heizkörperöffnungen 8 einsetzen, und durch die Befestigungsöffnungen 9 austreten lassen. Dadurch wird eine große Flexibilität bei der Ausrichtung der Anschlußarmatur 1 erreicht.

Aufgrund des Ringraumes 19 spielt die endgültige Winkelposition des Befestigungsrohres 14 im Gehäuse 3 keine Rolle. Diese Winkelposition kann im Hinblick auf das Einschraubmoment gewählt werden. Die Versorgung des Heizkörpers 2 ist auf jeden Fall sichergestellt.

An dem dem Gewindeabschnitt 15 gegenüberliegenden Ende 20 ist das Befestigungsrohr durch eine Abschlußwand 21 verschlossen, die eine Öffnung 22 aufweist, die von einem Verschlußelement 23 verschlossen ist. Wenn man das Verschlußelement 23 entfernt, dann kann man beispielsweise die Wärmeträgerflüssigkeit aus dem Heizkörper ablassen.

Ferner ist eine Drehmomentangriffsfläche 24 vorgesehen, beispielsweise ein Innensechskant, an der ein Monteur ein Werkzeug ansetzen kann, um das Befestigungsrohr 14 in den Heizkörper 2 einzuschrauben. Da die Drehmomentangriffsfläche 24 im Prinzip frei zugänglich ist, also auch axial, ist die Handhabung eines Werkzeugs hier relativ einfach.

Fig. 2 zeigt eine Ausführungsform, bei der gleiche Teile mit gleichen Bezugszeichen versehen sind.

Bei dieser Ausgestaltung ist das linke Befestigungsrohr 14' abgewandelt. Die Abwandlung betrifft die Seite, die aus der Befestigungsöffnung 9 herausragt. Dort ist ein Rohrfortsatz 25 vorgesehen, in den ein elektrischer Heizkörper 26 mit einer Zuleitung 27 eingeschraubt ist. Der Heizkörper 26 weist einen Fortsatz 28 auf, der das Befestigungsrohr 14' vollständig durchragt und sogar so lang ist, daß er in den Heizkörper 2 hineinragt. Zwischen dem Fortsatz 28 und dem Befestigungsrohr 14' ist ein Ringspalt 29 ausgebildet, durch den Wärmeträgerflüssigkeit strömen muß, um in den Heizkörper zu gelangen. Der Heizkörper 26 ist im Vorlauf angeordnet. Der Ringspalt 29 gewährleistet, daß ein ausreichender Kontakt zwischen dem Heizkörper 26 bzw. dessen Fortsatz 28 und der Wärmeträgerflüssigkeit besteht.

Der Heizkörper 26 bildet ein Funktionselement, wobei man anstelle eines Heizkörpers 26 auch andere Funktionselemente verwenden kann, wie Temperaturfühler und/oder Durchflußmesser. Man kann die Anschlußarmatur 1 also durch einfaches Auswechseln von einem Befestigungsrohr gegen ein anderes verschiedene Funktionen implementieren, wie in Fig. 2 gezeigt ist.

Fig. 3 zeigt eine dritte Ausgestaltung, und zwar, wie in Fig. 1 auch, im Teil a in einer schematischen Längsschnittansicht und im Teil b in einer schematischen Querschnittansicht. Gleiche Teile sind mit den gleichen Bezugszeichen versehen.

Das in Fig. 3 dargestellt Ausführungsbeispiel betrifft eine Anschlußarmatur für eine sogenannte Einstrang-Heizung, bei der an einem Heizungsstrang eine Reihe von Heizkörpern hängen. Die Heizkörper werden dementsprechend auch der Reihe nach von dem Wärmeträgermedium durchströmt, wobei man mit Hilfe einer Bypaßleitung 30 dafür sorgt, daß auch der letzte Heizkörper noch Wärmeträgerflüssigkeit mit einer ausreichend hohen Temperatur erhält.

Das Befestigungsrohr 14" weist ein Innenrohr 31 auf, so daß im Innern des Innenohres 31 ein Innenraum 32 und zwischen dem Innenrohr 31 und der Rohrwand des Befestigungsrohres 14" ein Ringspalt 33 gebildet ist, also zwei Strömungspfade, die mit unterschiedlichen Versorgungsanschlüssen 5 in Verbindung stehen. Üblicherweise wird der Innenraum 32 als Vorlauf und der Ringspalt 33 als Rücklauf benutzt. Das Ventil 4 ist im Rücklauf angeordnet.

Auch im nicht näher dargestellten Heizkörper müssen natürlich entsprechende Strömungspfade für die Wärmeträgerflüssigkeit vorgesehen sein. Die Versorgung von Innenraum 32 und Ringspalt 33 erfolgt über Ringräume 19, 19', die im Gehäuse 3' in unterschiedlichen Höhen angeordnet sind.

In der Bypaßleitung 30 ist ein Stopfen 34 angeordnet, der die Bypaßleitung 30 entweder vollständig verschließt oder eine nicht näher dargestellte Drossel oder Blende aufweisen kann, um den Durchfluß der Wärmeträgerflüssigkeit zwischen den beiden Versorgungsöffnungen 5 zu drosseln. Im Bereich der rechten Versorgungsöffnung 5 ist die Bypaßleitung 30 aus dem Gehäuse 3' herausgeführt. Dort ist die Bypaßleitung durch einen Verschlußstopfen 35 verschlossen. Der Verschlußstopfen 35 kann soweit in das Gehäuse 3' eingeschraubt werden, daß eine Verbindung zwischen der rechten Versorgungsöffnung 5 und dem Ringspalt 33 unterbrochen ist. Wenn das Ventil 4 zur Unterbrechung der Verbindung zwischen der linken Versorgungsöffnung 5 und dem Innenraum 32 verwendet wird, dann läßt sich der angeschlossene Heizkörper vollständig von dem Heizungssystem trennen, so daß der Heizkörper beispielsweise demontiert werden kann.

Um auch in einer derartigen Situation die Versorgung von weiteren Heizkörpern sicher zu stellen, die im gleichen Heizungsstrang angeordnet sind, ist eine Hilfsnut 36 vorgesehen, die bei durchlässiger Bypaßleitung 30 einen Fluß von Wärmeträgerflüssigkeit zwischen den beiden Versorgungsöffnungen 5 erlaubt.

Fig. 4 zeigt eine Ausbildung eines Heizkörperventils, bei dem auf das Gehäuse 3 ein Gehäusedeckel 40 aufgeschoben ist. Der Gehäusedeckel 40 hat weitgehend eine ästhetische Funktion, d.h. er vermittelt dem Gehäuse 3 ein gefälliges Äußeres. Der Gehäusedeckel hat die gleiche Länge wie das Gehäuse (in Fig. 4: Erstreckung senkrecht zur Zeichenebene). Er kann an einer dem Ventil abgewandten Seite eine Stirnwand (nicht näher dargestellt) aufweisen, die die entsprechende Stirnseite des Gehäuses 3 mit abdeckt.

Der Gehäusedeckel 40 weist zwei Öffnungen 41, 42 auf, die deckungsgleich mit der Heizkörperöffnung 8 und der Befestigungsöffnung 9 angeordnet sind. Die beiden Öffnungen 41, 42 haben allerdings einen größeren Durchmesser, so daß die Distanzhülse 16 und der Flansch 17 des Befestigungsrohres 14 in die Öffnungen 41, 42 eintreten können. Wenn die Öffnungen 41, 42 genauso groß sind wie der Außenumfang der Distanzhülse 16 oder des Flansches 17, dann ist der Gehäusedeckel 40 praktisch unbeweglich auf dem Gehäuse 3 festgelegt.

Das Gehäuse 40 ist im Querschnitt U-förmig. Die freien Enden 43, 44 der beiden Schenkel sind nach innen umgebogen und lassen ein Spalt zwischen sich frei, der etwa dem Außenumfang der Versorgungsöffnung 5 entspricht. Wenn nun der Gehäusedeckel 40 auf das Gehäuse 3 aufgeschoben wird (in der Darstellung in Fig. 4 senkrecht zur Zeichenebene), dann hält er bereits mit einer gewissen Kraft auf dem Gehäuse 3. Diese Kraft kann noch dadurch verstärkt werden, daß die beiden Schenkel des U mit einer gewissen Federspannung nach innen belastet sind. Wenn nun das Befestigungsrohr 14 eingesetzt wird, so ist auch eine Verschiebemöglichkeit blockiert. Der Gehäusedeckel 40 sitzt dann zuverlässig auf dem Gehäuse 3.

## Patentansprüche

1. Anschlußarmatur (1) für einen Heizkörper (2) mit einem Gehäuse (3, 3'), mindestens einer Heizkörperöffnung (8), an die ein Heizkörper anschließbar ist, und mindestens einer Versorgungsöffnung (5), an die eine Versorgungsleitung anschließbar ist, wobei jeder Heizkörperöffnung (8) gegenüberliegend eine Befestigungsöffnung (9) angeordnet ist, durch die ein Befestigungsrohr (14, 14', 14") geführt ist, das mit einer Befestigungsanordnung (15) aus der Heizkörperöffnung (8) herausragt und inmitten des Gehäuses eine Wandöffnung (18) in seiner Rohrwand aufweist, die mit der Versorgungsöffnung (5) in Verbindung steht, **dadurch gekennzeichnet, dass** die Heizkörperöffnung (8) und die Befestigungsöffnung (9) durch eine Durchgangsbohrung (10) im Gehäuse (3, 3') gebildet sind, die über einen Kanal (13) mit der Versorgungsöffnung (5) in Verbindung steht, und im Gehäuse (3, 3') ein Ventil (4) angeordnet ist, das den Durchfluss einer Wärmeträgerflüssigkeit durch den Heizkörper (2) steuert.

2. Anschlußarmatur nach Anspruch 1, **dadurch gekennzeichnet, daß** die Befestigungsanordnung ein Gewinde oder eine Rastverschlußgeometrie aufweist.

3. Anschlußarmatur nach Anspruch 1 oder 2, **dadurch gekennzeichnet, daß** das Befestigungsrohr (14, 14', 14") im Bereich der Befestigungsöffnung (9) abgedichtet am Gehäuse (3, 3') anliegt.

4. Anschlußarmatur nach einem der Ansprüche 1 bis 3, **dadurch gekennzeichnet, daß** das Befestigungsrohr (14, 14', 14") auf der Seite der Befestigungsöffnung (9) eine Drehmomentangriffsfläche aufweist.

5. Anschlußarmatur nach Anspruch 4, **dadurch gekennzeichnet, daß** das Gehäuse (3, 3') und das Befestigungsrohr (14, 14', 14") im Bereich der Wandöffnung (18) eine umlaufende Nut (19) bilden.

6. Anschlußarmatur nach Anspruch 5, **dadurch gekennzeichnet, daß** auf der Außenseite des Befestigungsrohres (14, 14', 14") im Bereich der Wandöffnung (18) eine umlaufende Nut angeordnet ist.

7. Anschlußarmatur nach einem der Ansprüche 1 bis 6, **dadurch gekennzeichnet, daß** das Befestigungsrohr (14, 14', 14") im Anschluß an die Heizkörperöffnung (16) von einer Distanzhülse umgeben ist.

8. Anschlußarmatur nach einen der Ansprüche 1 bis 7, **dadurch gekennzeichnet, daß** das Befestigungsrohr (14, 14', 14") im Bereich seiner Stirnseite eine Abschlußwand (21) mit einer Öffnung (22) aufweist, die durch einen Einsatz (23, 26) verschlossen ist.

9. Anschlußarmatur nach Anspruch 8, **dadurch gekennzeichnet, daß** der Einsatz (26) als Funktionsteil ausgebildet ist.

10. Anschlußarmatur, nach Anspruch 8 oder 9, **dadurch gekennzeichnet, daß** der Einsatz (26) mit einem Fortsatz (28) in das Befestigungsrohr (14') hineinragt, wobei der Fortsatz (28) und die Rohrwand (29) einen Spalt miteinander bilden.

11. Anschlußarmatur nach einem der Ansprüche 1 bis 10, **dadurch gekennzeichnet, daß** das Befestigungsrohr (14") ein Innenrohr (31) aufweist, wobei ein vom Innenrohr (31) umschlossener Innenraum (32) und ein Spalt (33) zwischen dem Innenrohr (31) und der Rohrwand getrennte Verbindungen zu den Versorgungsöffnungen (5) aufweisen.

12. Anschlußarmatur nach einem der Ansprüche 1 bis 11, **dadurch gekennzeichnet, daß** im Gehäuse ein Bypaßkanal (30) angeordnet ist.

13. Anschlußarmatur nach Anspruch 12, **dadurch gekennzeichnet, daß** im Bypaßkanal (30) ein entfernbarer Stopfen (34) angeordnet ist.

14. Anschlußarmatur nach Anspruch 12 oder 13, **dadurch gekennzeichnet, daß** der Bypaßkanal (30) in der Nähe einer Versorgungsöffnung (5) von einem Verschlußstopfen (35) verschlossen ist, der so weit in das Gehäuse (3') hinein bewegbar ist, daß er eine Verbindung zwischen der Versorgungsöffnung (5) und dem Befestigungsrohr (14") unterbricht.

15. Anschlußarmatur nach Anspruch 14, **dadurch gekennzeichnet, daß** die Versorgungsöffnung (5) über einen Zusatzkanal (36) mit dem Bypaßkanal in Verbindung steht.

16. Anschlußarmatur nach einem der Ansprüche 1 bis 15, **dadurch gekennzeichnet, daß** die Heizkörperöffnung (8) und die Befestigungsöffnung (9) gleichartig ausgebildet sind.

17. Anschlußarmatur nach einem der Ansprüche 1 bis 16, **dadurch gekennzeichnet, daß** das Gehäuse (3, 3') von einem Gehäusedeckel (40) umgeben ist, der auf zwei einander gegenüberliegen Deckelwänden Öffnungen (41, 42) aufweist, die das Befestigungsrohr (14) umgeben.

18. Anschlußarmatur nach Anspruch 17, **dadurch gekennzeichnet, daß** der Gehäusedeckel (40) quer zur Erstreckung des Befestigungsrohres (14) auf das Gehäuse (3) aufgeschoben ist.

19. Anschlußarmatur nach Anspruch 17 oder 18, **dadurch gekennzeichnet, daß** der Gehäusedeckel (40) im Querschnitt U-förmig mit zwei Schenkeln ausgebildet ist, deren freie Enden (43, 44) einwärts gebogen sind und einen Spalt freilassen, dessen Breite der Außenabmessung der Versorgungsöffnung (5) entspricht.

## Claims

1. Connection device (1) for a radiator (2), with a housing (3, 3'), at least one radiator opening (8), to which a radiator can be connected, and at least one supply opening (5), to which a supply pipe can be connected, a fixing opening (9) being arranged opposite to each radiator opening (8), a fixing pipe (14, 14', 14") being led through said fixing opening (9), the fixing pipe projecting from the radiator opening with a fixing arrangement (15) and having, in the middle of the housing, a wall opening (18) in its pipe wall, which is connected with the supply opening (5), **characterised in that** the radiator opening (8) and the fixing opening (9) are formed by a through-bore (10) in the housing (3, 3'), said through-bore (10) being connected with the supply opening (5) via a channel (13), a valve (4) being located in the housing (3, 3'), said valve (4) controlling the flow of a heat carrying medium through the radiator (2).

2. Connection device according to claim 1, **characterised in that** the fixing arrangement has a threaded or snap-on connection geometry.

3. Connection device according to claim 1 or 2, **characterised in that** the fixing pipe (14, 14', 14") rests sealingly on the housing (3, 3') in the area of the fixing opening (9).

4. Connection device according to one of the claims 1 to 3, **characterised in that** the fixing pipe (14, 14', 14") has, on the side of the fixing opening (9), a rotary torque contact surface.

5. Connection device according to claim 4, **characterised in that** in the area of the wall opening (18), the housing (3, 3') and the fixing pipe (14, 14', 14") form a circumferential groove (19).

6. Connection device according to claim 5, **characterised in that** a circumferential groove is arranged on the outside of the fixing pipe (14, 14', 14") in the area of the wall opening (18).

7. Connection device according to one of the claims 1 to 6, **characterised in that** a distance bushing adjacent to the radiator opening (16) surrounds the fixing pipe (14, 14', 14").

8. Connection device according to one of the claims 1 to 7, **characterised in that** the fixing pipe (14, 14', 14") has, in the area of its front side, an end wall (21) with an opening (22), which is closed by an insert (23, 26).

9. Connection device according to claim 8, **characterised in that** the insert (26) is made as a function part.

10. Connection device according to claim 8 or 9, **characterised in that** an extension (28) of the insert (26) projects into the fixing pipe (14'), the extension (28) and the pipe wall (29) forming a gap with each other.

11. Connection device according to one of the claims 1 to 10, **characterised in that** the fixing pipe (14") has an inner pipe (31), an inner chamber (32) surrounded by the inner pipe (31) and a gap (33) between the inner pipe (31) and the pipe wall having separate connections to the supply openings (5).

12. Connection device according to one of the claims 1 to 11, **characterised in that** a bypass channel (30) is arranged in the housing.

13. Connection device according to claim 12, **characterised in that** a removable plug (34) is arranged in the bypass channel (30).

14. Connection device according to claim 12 or 13, **characterised in that** close to the supply opening (5) the bypass channel (30) is closed by a closing plug (35), which can be moved so far into the housing (3') that a connection between the supply opening (5) and the fixing pipe (14") is interrupted.

15. Connection device according to claim 14, **characterised in that** the supply opening (5) is connected with the bypass channel via an additional channel (36).

16. Connection device according to one of the claims 1 to 15, **characterised in that** the radiator opening (8) and the fixing opening (9) are made uniformly.

17. Connection device according to one of the claims 1 to 16, **characterised in that** the housing (3, 3') is surrounded by a housing cover (40) having, on two cover walls facing each other, openings (41, 42), which surround the fixing pipe (14).

18. Connection device according to claim 17, **characterised in that** the housing cover (40) is pushed onto the housing (3) transversely to the extension of the fixing pipe (14).

19. Connection device according to claim 17 or 18, **characterised in that** in a cross-section the housing cover (40) is made in a U-shape with two legs, whose free ends (43, 44) are bent inward leaving a free gap, whose width corresponds to the outer dimension of the supply opening (5).

## Revendications

1. Robinetterie (1) pour radiateur (2) comportant un boîtier (3, 3'), au moins une ouverture pour radiateur (8) sur laquelle on peut raccorder un radiateur, et au moins une ouverture d'alimentation (5) sur laquelle on peut raccorder une conduite d'alimentation, chaque ouverture pour radiateur (8) étant disposée en face d'une ouverture de fixation (9) à travers laquelle passe un tube de fixation (14, 14', 14") qui dépasse de l'ouverture pour radiateur (8) avec une disposition de fixation (15) et présente, au milieu du boîtier, une ouverture de paroi (18) dans sa paroi de tube qui est reliée à l'ouverture d'alimentation (5), **caractérisé en ce que** l'ouverture pour radiateur (8) et l'ouverture de fixation (9) sont formées par un alésage traversant (10) du boîtier (3, 3') qui est en liaison avec l'ouverture d'alimentation (5) par l'intermédiaire d'un canal (13), et une vanne (4), disposée dans le boîtier (3, 3'), pilote le déplacement d'un fluide caloporteur à travers le radiateur (2),.

2. Robinetterie pour radiateur selon la revendication 1, **caractérisée en ce que** la disposition de fixation présente un filetage ou une géométrie de fermeture encliquetable.

3. Robinetterie pour radiateur selon la revendication 1 ou 2, **caractérisée en ce que** le tube de fixation (14, 14', 14") est plaqué de façon étanche contre le boîtier (3, 3') au niveau de l'ouverture de fixation (9).

4. Robinetterie pour radiateur selon l'une quelconque des revendications 1 à 3, **caractérisée en ce que** le tube de fixation (14, 14', 14") présente une face d'attaque du couple de rotation sur le côté de l'ouverture de fixation (9).

5. Robinetterie pour radiateur selon la revendication 4, **caractérisée en ce que** le boîtier (3, 3') et le tube de fixation (14, 14', 14") forment une rainure périphérique (19) au niveau de l'ouverture de paroi (18).

6. Robinetterie pour radiateur selon la revendication 5, **caractérisée en ce qu'**une rainure périphérique est disposée sur le côté extérieur du tube de fixation (14, 14', 14") au niveau de l'ouverture de paroi (18).

7. Robinetterie pour radiateur selon l'une quelconque des revendications 1 à 6, **caractérisée en ce que** le tube de fixation (14, 14', 14") est entouré d'une entretoise (16) dans le prolongement de l'ouverture pour radiateur

8. Robinetterie pour radiateur selon l'une quelconque des revendications 1 à 7, **caractérisée en ce que** le tube de fixation (14, 14', 14") présente, au niveau de sa face avant, une paroi de raccordement (21) ayant une ouverture (22) qui est fermée par un insert (23, 26).

9. Robinetterie pour radiateur selon la revendication 8, **caractérisée en ce que** l'insert (26) a la forme d'une pièce fonctionnelle.

10. Robinetterie pour radiateur selon la revendication 8 ou 9, **caractérisée en ce que** l'insert (26) avec un prolongement (28) pénètre dans le tube de fixation (14'), le prolongement (28) et la paroi de tube (29) formant ensemble une fente.

11. Robinetterie pour radiateur selon l'une quelconque des revendications 1 à 10, **caractérisée en ce que** le tube de fixation (14") présente un tube intérieur (31), un espace intérieur (32) enserré par le tube intérieur (31) et une fente (33) entre le tube intérieur (31) et la paroi de tube, présentant des liaisons séparées avec les ouvertures d'alimentation (5).

12. Robinetterie pour radiateur selon l'une quelconque des revendications 1 à 11, **caractérisée en ce qu'**un canal by-pass (30) est disposé dans le boîtier.

13. Robinetterie pour radiateur selon la revendication 12, **caractérisée en ce qu'**un bouchon (34) amovible est disposé dans le canal by-pass (30).

14. Robinetterie pour radiateur selon la revendication 12 ou 13, **caractérisée en ce que** le canal by-pass (30), à proximité d'une ouverture d'alimentation (5), est fermée par un bouchon de fermeture (35) qui peut se déplacer vers l'intérieur du boîtier (3') jusqu'à ce qu'il interrompe une liaison entre l'ouverture d'alimentation (5) et le tube de fixation (14").

15. Robinetterie pour radiateur selon la revendication 14, **caractérisée en ce que** l'ouverture d'alimentation (5) est reliée au canal by-pass par l'intermédiaire d'un canal supplémentaire (36).

16. Robinetterie pour radiateur selon l'une quelconque des revendications 1 à 15, **caractérisée en ce que** l'ouverture pour radiateur (8) et l'ouverture de fixation (9) ont une forme identique.

17. Robinetterie pour radiateur selon l'une quelconque dcs revendications 1 à 16, **caractérisée en ce que** le boîtier (3, 3') est entouré d'un couvercle de boîtier (40) qui présente, sur deux parois de couvercle opposées, des ouvertures (41, 42) qui entourent le tube de fixation (14).

18. Robinetterie pour radiateur selon la revendication 17, **caractérisée en ce que** le couvercle de boîtier (40) est repoussé sur le boîtier (3) transversalement à l'axe du tube de fixation (14).

19. Robinetterie pour radiateur selon la revendication 17 ou 18, **caractérisée en ce que** le couvercle de boîtier (40) est constitué de deux branches formant un U en coupe transversale, dont les extrémités libres (43, 44) sont repliées vers l'intérieur et laissent une fente dont la largeur correspond à la dimension extérieure de l'ouverture d'alimentation (5).
